# EUROPÄISCHE PATENTANMELDUNG

(11) **EP 0 512 437 A1**
(43) Veröffentlichungstag der Anmeldung: **11.11.1992**
(21) Anmeldenummer: 92107453.0
(22) Anmeldetag: 29.04.1992
(51) Int. Cl.: E04G 15/04, B28B 7/00, B28B 23/00

(54) **Aussparungseinrichtung**

(30) Priorität: 04.05.1991 DE 9105539 U
(71) Anmelder: MTK-MAGNETTECHNIK GmbH & Co. KG, D-42655 Solingen (DE)
(72) Erfinder: Kluthe, Bernhard, W-5650 Solingen (DE)
(74) Vertreter: Paul, Dieter-Alfred, Dipl.-Ing.

(57) **Zusammenfassung**

Eine wiederverwendbare Aussparungseinrichtung für die Herstellung von Betonfertigteilen weist einen Aussparungskörper (1) und wenigstens einen im Bereich der Aufsetzfläche (3) angebrachten Magneten (8) auf. Damit gesichert ist, daß der Magnet bzw. die Magnete bei richtiger Stellung des Aussparungskörpers flächig an der Gießunterlage anliegen, ist der Magnet (8) bzw. sind die Magnete gegenüber dem Aussparungskörper (1) in einem begrenzten Bewegungsbereich frei bewegbar geführt oder einstellbar gehalten.

## Beschreibung

Die Erfindung betrifft eine wiederverwendbare Aussparungseinrichtung für die Herstellung von Betonfertigteilen, mit einem Aussparungskörper und wenigstens einen im Bereich der Aufsetzfläche angebrachten Magneten.

In Betonfertigteilen werden Ausnehmungen und Löcher während des Gießvorgangs dadurch eingeformt, daß zuvor auf die Unterlage der Gießform Aussparungseinrichtungen an den für die Ausnehmungen bzw. Löcher vorgesehenen Stellen aufgesetzt werden. Solche Aussparungseinrichtungen sind beispielsweise aus dem DE-GM 1 851 961, der DD-PS 234 635 und der DE-OS 24 21 985 bekannt. Sie weisen einen Aussparungskörper aus Metall oder Kunststoff auf, der mit einer Befestigungseinrichtung zur Fixierung der Aussparungseinrichtung auf der Unterlage der Gießform versehen ist. Für de Befestigungseinrichtung werden vorzugsweise Magnete eingesetzt, die beim Aufsetzen der Aussparungseinrichtung mit der aus einem ferromagnetischen Werkstoff bestehenden Gießunterlage zusammenwirken und die Aussparungseinrichtung an der vorgesehenen Stelle auch während des Gießvorganges festhält.

Damit der Aussparungskörper in der richtigen Stellung zur Gießunterlage zu haften kommt, sollte der Magnet bzw. sollten die Magnete möglichst planparallel und vorzugsweise bündig zur Aufsetzebene des Aussparungskörpers angeordnet werden. Dies ist insbesondere dann, wenn die Aussparungseinrichtung mehrere Magnete aufweist, schwierig zu verwirklichen. Es besteht dann das Problem, daß nicht alle Magnete flächig zur Anlage kommen.

Der Erfindung liegt deshalb die Aufgabe zugrunde, eine Aussparungseinrichtung der eingangs genannten Art so auszubilden, daß gesichert ist, daß der Magnet bzw. die Magnete bei richtiger Stellung des Aussparungskörpers, insbesondere bei dessen Anlage an der Gießunterlage, flächig an dieser anliegen.

Diese Aufgabe wird erfindungsgemäß dadurch gelöst, daß der Magnet bzw. die Magnete gegenüber dem Aussparungskörper in einem begrenzten Bewegungsbereich frei bewegbar geführt oder einstellbar gehalten ist bzw. sind.

Die Erfindung sieht also eine Relativbeweglichkeit zwischen dem bzw. den Magnet(en) und dem Aussparungskörper dergestalt vor, daß sich der bzw. die Magnet(e) entweder auf Grund ihrer freien Beweglichkeit in Bezug auf die Aufsetzebene des Aussparungskörpers planparallel, insbesondere bündig zu dieser einstellen können oder daß eine solche Einstellung bzw. Justierung mit entsprechenden Justiermitteln möglich ist. Auf diese Weise ist gesichert, daß der Aussparungskörper nach dem Anbringen auf der Gießunterlage eine richtige Stellung einnimmt und daß der bzw. die Magnet(e) vollflächig anliegen, so daß sie eine hohe Haltekraft entwickeln können.

Im Rahmen der freien oder einstellbaren Beweglichkeit kann eine reine Winkelbeweglichkeit des bzw. der Magnet(e) ausreichen. Nach der Erfindung ist aber vorgesehen, daß der Magnet alternativ oder sogar zusätzlich senkrecht zur Aufsetzebene frei bewegbar geführt oder einstellbar gehalten ist. Dies läßt eine noch bessere Anpassung und eine bündige Ausrichtung von Magnet und Aufsetzebene zu.

Der Magnet bzw. die Magnete sind vorzugsweise an einer Aufhängung gehalten. Der bzw. die Magnet(e) kann dann relativ zur Aufhängung beweglich sein, so daß die Aufhängung lediglich den äußeren Endpunkt des Bewegungsbereiches festlegt. Damit auch dieser einstellbar ist, sollte die Aufhängung in Bezug auf die Aufsetzebene einstellbar sein. Dies kann beispielsweise dadurch geschehen, daß die Aufhängung als Tragbolzen oder -hülse ausgebildet ist, der bzw. die über eine von der Oberseite der Aussparungseinrichtung her aufgeschraubte und sich an diesem abstützende Mutter verstellbar ist. Durch Verdrehen dieser Mutter wird der Tragbolzen nach oben und nach unten bewegt, wobei der jeweilige Magnet dieser Bewegung folgt.

Nach einem weiteren Merkmal der Erfindung ist vorgesehen, daß der Magnet bzw. die Magnete mit wenigstens einer Feder beaufschlagt ist bzw. sind, und zwar vorzugsweise in Auswärtsrichtung, also nach unten. Mit Hilfe dieser Federn muß der Magnet nicht formschlüssig von dem Tragbolzen gehalten werden, vielmehr reicht eine Abstützung nach unten hin aus, wobei die Federn dafür sorgen, daß der betroffene Magnet bei einer Justierung nach unten der Bewegung der Aufhängung folgt. Dabei ist es zweckmäßig, wenn für jeden Magneten mehrere Federn vorgesehen sind.

In weiterer Ausbildung der Erfindung ist vorgesehen, daß die Aussparungseinrichtung einen von der Ober- zur Unterseite gehenden Durchgangskanal mit einem Innengewinde aufweist, in das eine Abdrückschraube eingeschraubt ist, die vorzugsweise an ihrem oberen Ende einen Handgriff hat. Eine solche Abdrückschraube erleichtert das Abheben der Aussparungseinrichtung sehr, selbst wenn ein kräftiger Magnet verwendet wird. Durch Einschrauben dieser Abdrückschraube hebt sich die Aussparungseinrichtung von der Unterlage ab, wenn die Abdrückschraube an der Unterlage zur Anlage kommt. Dabei kann der Durchgangskanal zweckmäßigerweise durch eine mittige Ausnehmung in einem oder auch mehreren der Magnete hindurchgehen, da hierdurch der Abdrückvorgang erleichtert wird. Der Durchgangskanal ist zweckmäßigerweise als separate Hülse ausgebildet, wobei die Hülse gleichzeitig die Aufhängung für den bzw. einen der Magnete bilden kann. In diesem Fall bietet es sich an, daß die Hülse untenseitig einen Ringsteg für die Aufhängung des Magneten aufweist, an dem sich der Magnet abstützt. Die Hülse bildet dann gleichzeitig den Tragbolzen im obengenannten Sinne.

Es ist ferner vorteilhaft, wenn der Magnet in eine nach unten offene, der Form des Magneten angepaßte Wanne eingesetzt ist, wobei die Verbindung zwischen Wanne und Ringmagnet durch Verkleben hergestellt sein kann. In diesem Fall bietet es sich an, den Magneten über die Wanne an der Trageinrichtung, insbesondere dem Tragbolzen oder die Hülse, abzustützen.

In der Zeichnung ist die Erfindung an Hand eines im Vertikalschnitt dargestellten Ausführungsbeispiels näher veranschaulicht. Sie zeigt eine Aussparungseinrichtung mit einem Aussparungskörper (1) mit einer ebenen Oberseite (2) und einer gleichfalls ebenen Unterseite (3). Die Seitenflächen (4, 5) sind nach oben hin leicht nach außen geneigt, um den Aussparungskörper (1) besser aus dem Betonfertigteil herauslösen zu können.

Die Unterseite (3) des Aussparungskörpers (1) weist eine kreisförmige Ausnehmung (6) auf, in die eine nach unten offene Metallwanne (7) eingesetzt ist. In den von der Metallwanne (7) gebildeten Hohlraum ist ein Ringmagnet (8) eingeklebt, der mit seiner Außenseite an der Innenwandung der Metallwanne (7) anliegt.

Koaxial zur Metallwanne (7) und zum Ringmagnet (8) ist in den Aussparungskörper (1) eine Hülse (9) aus Metall eingesetzt. Die Hülse (9) weist im unteren Bereich einen Ringsteg (10) auf, dessen Oberseite an der Unterseite der Metallwanne (7) anliegt, so daß diese entsprechend abgestützt ist. Im oberen Bereich hat die Hülse (9) ein Außengewinde (11), auf das eine Mutter (12) aufgeschraubt ist. Die Mutter (12) sitzt auf einem Absatz innerhalb einer nach oben offenen Ausnehmung (13), wobei sie nicht über die Oberseite (2) herausragt. Die Verschraubung ist dabei so eingestellt, daß der Magnet (8) und die Metallwanne (7) bündig mit der Unterseite (3) des Aussparungskörpers (1) zu liegen kommen.

Im unteren Bereich weist die Hülse (9) ein Innengewinde (14) auf. In dieses Innengewinde (14) ist eine Abdrückschraube (15) eingeschraubt, die hierfür ebenfalls im unteren Bereich ein Außengewinde (16) hat. Die Abdrückschraube (15) ragt nach oben aus dem Aussparungskörper (1) heraus und weist an ihrem oberen Ende einen Handgriff (17) auf. Mit Hilfe dieses Handgriffes (17) ist die Aussparungseinrichtung leicht zu handhaben, auch wenn sie von größerer Dimension ist. Die Abdrückschraube (15) mit dem Handgriff (17) läßt sich für den Gießvorgang entfernen.

Sofern die Aussparungseinrichtung mehrere Magnete aufweist, ist es nicht erforderlich, daß jedem der Magnete eine Abdrückschraube zugeordnet wird. In diesem Fall wird die Hülse (9) durch eine passende, von unten eingesetzte und in die Mutter (12) eingeschraubte Innensechskantschraube ersetzt, deren Kopf dann die Funktion des Ringsteges (10̸ einnimmt, auf dem dann also die Metallwanne (7) aufliegt. Die Innensechskantschraube wird auch in diesem Fall nur so weit in die Mutter (12) eingeschraubt, daß auch dieser Magnet - wie die übrigen Magnete - im wesentlichen bündig zur Unterseite (3) und höhengleich zu den übrigen Magneten zu liegen kommt.

Über den Umfang der Metallwanne (7) verteilt sind drei als Druckfedern ausgebildete Schraubenfedern angeordnet, von denen hier nur eine, nämlich die Schraubenfeder (18), zu sehen ist. Die Schraubenfedern (18) sitzen jeweils in einer vertikalen Sackbohrung (19) oberhalb der Metallwanne (7) und drücken diese auf den Ringsteg (10̸). Im übrigen ist die obere Öffnung durch eine Abdeckkappe (20̸) verschlossen.

Vor dem Gießen eines Betonfertigteils wird die Aussparungseinrichtung (1) in der gezeigten Form an der vorgesehenen Stelle auf einer aus ferromagnetischem Material bestehenden Unterlage aufgesetzt. Der Ringmagnet (8) sorgt für einen festen Halt während des Gießvorgangs. Nach Erhärten des Betons kann die Aussparungseinrichtung entfernt werden. Hierzu wird die Abdrückschraube (15) in die Hülse (9) weiter eingeschraubt, so daß sie sich nach unten bewegt. Nach Anlage der Stirnseite der Abdrückschraube (15) an der Unterlage wird die Aussparungseinrichtung von dieser Unterlage abgehoben, bis der Ringmagnet (8) keine Haftung mehr ausübt. Dann kann die Aussparungseinrichtung leicht entfernt werden.

Der Aussparungskörper (1) besteht ansonsten aus einem gegossenen Polyäthylen-Material, das sich als vergleichsweise billig und insbesondere beständig erwiesen hat. Es können aber auch andere Kunststoffmaterialien mit ähnlichen Eigenschaften verwendet werden, z.B. Polyamid.

## Patentansprüche

1. Wiederverwendbare Aussparungseinrichtung für die Herstellung von Betonfertigteilen, mit einem Aussparungskörper (1) und wenigstens einen im Bereich der Aufsetzfläche (3) angebrachten Magneten (8),
dadurch gekennzeichnet, daß der Magnet (8) bzw. die Magnete gegenüber dem Aussparungskörper (1) in einem begrenzten Bewegungsbereich frei bewegbar geführt oder einstellbar gehalten ist bzw. sind.

2. Aussparungseinrichtung nach Anspruch 1,
dadurch gekennzeichnet, daß der Magnet (8) bzw. die Magnete winkelbeweglich ist bzw. sind.

3. Aussparungseinrichtung nach Anspruch 1 oder 2,
dadurch gekennzeichnet, daß der Magnet (8) bzw. die Magnete senkrecht zur Aufsetzfläche (3) beweglich ist bzw. sind.

4. Aussparungseinrichtung nach einem der Ansprüche 1 bis 3,
dadurch gekennzeichnet, daß der Magnet (8) bzw. die Magnete jeweils an einer Aufhängung (9, 10̸) gehalten ist.

5. Aussparungseinrichtung nach Anspruch 4,
dadurch gekennzeichnet, daß die Aufhängung (9, 10̸) relativ zu der Aufsetzfläche (3) einstellbar ist.

6. Aussparungseinrichtung nach Anspruch 4 oder 5,
dadurch gekennzeichnet, daß der Magnet (8) bzw. die Magnete relativ zur Aufhängung (9, 10̸) beweglich ist bzw. sind.

7. Aussparungseinrichtung nach Anspruch 5 oder 6,
dadurch gekennzeichnet, daß die Aufhängung als Tragbolzen oder -hülse (9) ausgebildet ist, der bzw. die über eine von der Oberseite der Aussparungseinrichtung her aufgeschraubte und sich an diesem abstützende Mutter (12) verstellbar ist.

8. Aussparungseinrichtung nach Anspruch 7,
dadurch gekennzeichnet, daß der Tragbolzen jeweils als eine von der Unterseite her eingesetzte Schraube ausgebildet ist, auf deren Kopf der zugehörige Magnet aufliegt.

9. Aussparungseinrichtung nach einem der Ansprüche 1 bis 8,
dadurch gekennzeichnet, daß jeder Magnet (8) mit wenigstens einer Feder (18) beaufschlagt ist.

10. Aussparungseinrichtung nach einem der Ansprüche 1 bis 9,
dadurch gekennzeichnet, daß die Aussparungseinrichtung wenigstens einen von der Ober- zur Unterseite (2, 3) gehenden Durchgangskanal (9) mit einem Innengewinde (14) aufweist, in das eine Abdrückschraube (15) eingeschraubt ist.

11. Aussparungseinrichtung nach Anspruch 9,
dadurch gekennzeichnet, daß der Durchgangskanal von einer Hülse (9) gebildet ist.

12. Aussparungseinrichtung nach Anspruch 11,
dadurch gekennzeichnet, daß die Hülse (9) eine Aufhängung bildet und hierfür einen Ringsteg (10̸) für die Aufhängung des Magneten (8) aufweist.

13. Aussparungseinrichtung nach Anspruch 11 oder 12,
dadurch gekennzeichnet, daß die Hülse (9) obenseitig über eine aufgeschraubte Mutter (12) verstellbar ist.
